# EUROPÄISCHE PATENTSCHRIFT

(11) **EP 3 212 508 B1**
(45) Veröffentlichungstag und Bekanntmachung des Hinweises auf die Patenterteilung: **06.05.2020**
(21) Anmeldenummer: 15784702.1
(22) Anmeldetag: 23.10.2015
(51) Int. Cl.: B65B 17/02, B65B 21/06, B65B 35/44, B65B 5/06, B65B 21/12, B65B 21/24, B65B 61/14

(54) **VERFAHREN ZUM ANBRINGEN EINES BOTTLECLIPS UND VERPACKUNGSVORRICHTUNG**
METHOD AND DEVICE FOR ATTACHING A BOTTLECLIP
MÉTHODE ET DISPOSITIF POUR L'APPLICATION D'UN BOTTLECLIP

(30) Priorität: 30.10.2014 DE 102014222187
(43) Veröffentlichungstag der Anmeldung: 06.09.2017
(73) Patentinhaber: KRONES Aktiengesellschaft, 93073 Neutraubling (DE)
(72) Erfinder: KOCH, Peter, 93073 Neutraubling (DE); LUBER, Hans, 93073 Neutraubling (DE); SPINDLER, Herbert, 93073 Neutraubling (DE); WIMMER, Thomas, 93073 Neutraubling (DE)
(74) Vertreter: Benninger, Johannes
(86) Internationale Anmeldenummer: PCT/EP2015/074625
(87) Internationale Veröffentlichungsnummer: WO 2016/066547

(56) Entgegenhaltungen:
- EP-A1- 1 886 921
- EP-A2- 2 298 651
- DE-A1- 2 644 653
- DE-A1-102009 026 220
- US-A1- 2010 264 058
- US-A1- 2014 021 073

## Beschreibung

Die vorliegende Erfindung betrifft ein Verfahren zum Anbringen eines Bottleclips und eine Verpackungsvorrichtung gemäß den Merkmalen der Oberbegriffe der Ansprüche 1 und 9.

Behälter, insbesondere Getränkeflaschen o.ä., werden häufig als Gebinde verkauft, in denen mehrere Behälter zusammengestellt und mit Hilfe eines Verpackungsmittels zusammengefasst sind. Beispielsweise wird ein Bottleclip auf Behälter in unterschiedlicher Formation aufgebracht, wodurch die mehrere Behälter zu Gebinden verbunden werden. Bottleclips sind beispielsweise in Form einer Lochplatte, als mehrfach verbundene Deckel o.ä. ausgebildet. Häufig erfüllen Bottleclips eine zusätzliche Tragefunktion. Zum Transport mehrerer Gruppen von mittels Bottleclip zusammengefassten Behältern werden diese beispielsweise zu größeren Gruppierungen in einem Karton oder auf einer Palette zusammengestellt, wobei der Karton für den weiteren Transport verschlossen und die Zusammenstellung auf der Palette beispielsweise mit Schrumpffolie umhüllt wird.

Üblicherweise werden Bottleclips auf die jeweilige Behältergruppe in einer eigenständigen Maschine aufgebracht. Durch die alleinstehende, eigenständige Maschine wird der Verpackungsprozess und die zugehörigen Maschinenbereiche aufgeteilt.

Das Aufbringen der Bottleclips erfolgt in der Regel, nachdem eine Gruppierung der Artikel in größere Gebinde erfolgt ist und / oder nach dem Einsetzen der Artikel in einen Karton oder auf ein so genanntes Tray. Dadurch wird die übliche Prozesskette in den Packmaschinen unterbrochen. Für den nachfolgenden Prozess, beispielsweise das Verschließen des Umkartons bzw. Umhüllen der gruppierten Artikel mit einer Folienumverpackung, müssen die gruppierten Artikel noch einmal auf eine fixe Maschinenteilung gebracht und der Maschine zum Aufbringen der Bottleclips zugeführt werden. Erst daran anschließend kann der Karton verschlossen werden bzw. die Umhüllung mit Folie erfolgen. Weitere Nachteile sind ein erhöhter Platzbedarf für die Gesamtanlage, das Einbinden einer Fremdsteuerung und zusätzliche mögliche Funktionsstörungen im Verpackungsablauf durch eine erhöhte Anzahl von Modulschnittstellen.

Es sind bereits Lösungen bekannt, die das Aufbringen von Bottleclips in den Verfahrensablauf integrieren. Die DE 102009026220 A1 beschreibt ein Verfahren und eine Vorrichtung zum Gruppieren und Verbinden von Artikeln, bei der mindestens zwei Artikel durch Aufbringen eines ersten Verpackungsmittels zu einer Gebindeeinheit zusammengefasst werden. Im Verlauf einer kontinuierlichen Förderbewegung werden die einzelnen Gebindeeinheiten mit einem zusätzlichen zweiten Verpackungsmittel zu einer größeren Einheit verbunden. Es ist eine Überschubvorrichtung mit umlaufendem Zugmittel und Einteilstegen vorgesehen, mit der zu verpackende Artikel gruppiert werden können.

Die EP 2 298 651 A2 beschreibt eine Gruppiervorrichtung zur Ausbildung von Artikelgruppen mit einem ersten und einen zweiten Förderband und einer Rückhalteeinrichtung, die Zugmittel und Einteilstege aufweist und die als Rückhaltevorrichtung ausgebildet ist. Die Einteilstege bewegen sich langsamer als das zweite Förderband und halten die zu gruppierenden Artikel gegenüber dem schneller laufenden Förderband zurück.

Aufgabe der Erfindung ist es, das Verpacken von Artikeln zu optimieren, insbesondere soll dabei der Verpackungsprozess nicht unterbrochen werden und die Lösung soll insbesondere platzsparend sein.

Die obige Aufgabe wird durch ein Verfahren und eine Verpackungsvorrichtung gelöst, die die Merkmale in den Patentansprüchen 1 und 9 umfassen. Weitere vorteilhafte Ausgestaltungen werden durch die Unteransprüche beschrieben.

Die Erfindung betrifft ein Verfahren zum Zusammenfassen und Verpacken einer Artikelgruppe von mindestens zwei Artikeln, wobei an mindestens einem Artikel ein Bottleclip angeordnet ist. Die Artikel werden in einem kontinuierlichen, mindestens einreihigen Artikelstrom auf mindestens einem Transportmittel in einer Transportrichtung zu einer Gruppiereinrichtung zum Einteilen der Artikelgruppe bewegt. Die Gruppiereinrichtung umfasst eine Rückhalteeinrichtung. Die Rückhalteeinrichtung umfasst eine umlaufende Förderkette mit daran angeordneten Einteilfingern oder umlaufende Endloszugmittel mit daran geführten Einteilstegen. Die Einteilfinger oder Einteilstege dienen als Rückhaltemittel zur Abtrennung einer definierten Anzahl von die Artikelgruppe bildenden Artikeln unter Ausbildung einer Lücke. Das Aufbringen des Bottleclips auf den mindestens einen Artikel erfolgt innerhalb eines Bereiches, der durch die Erstreckung der Rückhalteeinrichtung definiert wird, während eine Geschwindigkeit der mindestens zwei die Artikelgruppe bildenden Artikel gegenüber einer Geschwindigkeit des Transportmittels für die Artikel im Bereich der Gruppiereinrichtung durch das Rückhaltemittel zumindest zeitweise und bereichsweise reduziert ist. Weiterhin wird mittels eines Umverpackungsmoduls eine Umverpackung auf und/oder an und/oder um die Artikel der Artikelgruppe aufgebracht.

Gemäß einer bevorzugten Ausführungsform betrifft die Erfindung ein Verfahren zum Zusammenfassen und Verpacken einer zweiten Artikelgruppe. Das Verfahren beinhaltet insbesondere das Anbringen eines Bottleclips auf eine Zusammenstellung von mindestens zwei Artikeln zur Bildung einer ersten Artikelgruppe. Die zweite Artikelgruppe wird aus mindestens einer ersten Artikelgruppe, vorzugsweise aus einer Mehrzahl erster Artikelgruppen gebildet. Die Artikel werden in einem kontinuierlichen, mindestens einreihigen Artikelstrom auf mindestens einem Transportmittel in einer Transportrichtung einer Gruppiereinrichtung zugeführt. Die Gruppiereinrichtung dient dem Einteilen der Artikel in zweite Artikelgruppen, die anschließend weiteren Verpackungsmaschinen zugeführt und mittels Verpackungsmittel, insbesondere mittels einer sogenannten Sekundärverpackung zusammengefasst werden. Beispielsweise werden die Artikel der zweiten Artikelgruppe mit einer Karton- Umverpackung oder einer Folien- Umverpackung zusammengefasst. Die von der Gruppiereinrichtung abgeteilte zweite Artikelgruppe umfasst mindestens eine erste Artikelgruppe, vorzugsweise umfasst die zweite Artikelgruppe jedoch eine Mehrzahl von ersten Artikelgruppen.

Gemäß einer ersten Ausführungsform umfasst eine erste Artikelgruppe zwei Artikel. Die mittels der Gruppiereinrichtung gebildete zweite Artikelgruppe umfasst ein Vielfaches davon, insbesondere umfasst die zweite Artikelgruppe jeweils eine, zwei oder drei erste Artikelgruppen, d.h. insgesamt umfasst die zweite Artikelgruppe dementsprechend zwei, vier oder sechs Artikel.

Gemäß einer zweiten Ausführungsform umfasst eine erste Artikelgruppe drei Artikel. Die mittels der Gruppiereinrichtung gebildete zweite Artikelgruppe umfasst ein Vielfaches davon, insbesondere umfasst die zweite Artikelgruppe jeweils eine, zwei oder drei erste Artikelgruppen, d.h. insgesamt umfasst die zweite Artikelgruppe dementsprechend drei, sechs oder neun Artikel usw.

Die Gruppiereinrichtung umfasst mindestens ein Rückhaltemittel zur Abtrennung einer definierten Anzahl von die zweite Artikelgruppe bildenden Artikeln unter Ausbildung einer Lücke zwischen den gruppierten zweiten Artikelgruppen. Das Aufbringen der Bottleclips auf die entsprechende Anzahl von die erste Artikelgruppe bildenden Artikeln erfolgt dabei, während eine Geschwindigkeit der die erste Artikelgruppe bildenden mindestens zwei Artikel gegenüber einer Geschwindigkeit des Transportmittels im Bereich der Gruppiereinrichtung durch das Rückhaltemittel zumindest zeitweise und bereichsweise reduziert ist.

Gemäß einer Ausführungsform der Erfindung erfolgt das Aufbringen des Bottleclips auf den mindestens einen Artikel weitgehend zeitgleich zur Einteilung der Artikel in die Artikelgruppe. Gemäß einer weiteren Ausführungsform erfolgt das Aufbringen des Bottleclips auf die Zusammenstellung der mindestens zwei Artikel weitgehend zeitgleich zur Einteilung der Artikel in die zweite Artikelgruppe. Gemäß einer weiteren Ausführungsform der Erfindung wird die den mindestens einen mit Bottleclip ausgestatteten Artikel umfassende Artikelgruppe mit einem Verpackungsmittel zusammengefasst bzw. die abgeteilte zweite Artikelgruppe umfassend mindestens eine erste Artikelgruppe wird mit einem weiteren Verpackungsmittel zusammengefasst. Beispielsweise werden die eine zweite Artikelgruppe bildenden ersten Artikelgruppen in einer Kartonumverpackung zusammengefasst oder mit Schrumpffolie umhüllt o.ä.

Gemäß einer Ausführungsform der Erfindung wird eine Mehrzahl von Artikeln innerhalb der Gruppiereinrichtung als eine Artikelgruppe abgetrennt und anschließend mit einem Verpackungsmittel zusammengefasst. Während der Einteilung der Artikel als Artikelgruppe durch die Gruppiereinrichtung erfolgt das Anbringen des mindestens einen Bottleclips auf den mindestens einen Artikel. Alternativ wird eine Mehrzahl von ersten Artikelgruppen innerhalb der Gruppiereinrichtung als zweite Artikelgruppe von den nachfolgenden Artikeln abgetrennt und anschließend mit einem Verpackungsmittel zusammengefasst. Hierbei erfolgt das Anbringen des mindestens einen Bottleclips auf mindestens zwei Artikel zur Ausbildung einer ersten Artikelgruppe während der Einteilung der Artikel durch die Gruppiereinrichtung als zweite Artikelgruppe.

Beispielsweise wird der mindestens eine Bottleclip durch eine Handhabungseinrichtung aus einem Magazin entnommen und auf den mindestens einen Artikel, vorzugsweise auf mindestens zwei, die erste Artikelgruppe bildende Artikel, aufgesetzt, während sich der mindestens eine Artikel bzw. während sich die Artikel innerhalb der Gruppiereinrichtung befinden.

Gemäß einer weiteren Ausführungsform der Erfindung wird der Bottleclip durch eine Handhabungseinrichtung aus einem Magazin entnommen und auf eine Untergruppe der zweiten Artikelgruppe von Artikeln aufgebracht und an diesen befestigt, nachdem die Gruppiereinrichtung die Artikel in eine zweiten Artikelgruppe eingeteilt hat. D.h. bei dieser Ausführungsform ist das Ausbilden von ersten Artikelgruppen innerhalb der zweiten Artikelgruppe dem Gruppieren der Artikel als zweite Artikelgruppe nachgeschaltet. Das Anbringen der Bottleclips erfolgt jedoch in einem Bereich der Gruppiereinrichtung, in dem die zweite Artikelgruppe durch das Rückhaltemittel der Gruppiereinrichtung zurückgehalten wird, so dass die Geschwindigkeit der Artikel der zweite Artikelgruppe gegenüber der Geschwindigkeit des Transportmittels für die Artikel reduziert ist.

Weiterhin kann vorgesehen sein, dass zwei Gruppiereinrichtungen mit jeweils zugeordneter Handhabungseinrichtung zum Aufbringen von Bottleclips in Transportrichtung für die Artikel nacheinander angeordnet sind. Dadurch kann der Staudruck durch die einlaufenden Artikel reduziert werden. Insbesondere ist vorgesehen, dass eine erste Gruppiereinrichtung mehrere Artikelgruppen einteilt. Der ersten Gruppiereinrichtung ist eine erste Handhabungseinrichtung zum Aufbringen von Bottleclips zugeordnet. Mit Hilfe der ersten Handhabungseinrichtung wird innerhalb der ersten Gruppiereinrichtung jeweils auf mindestens einen Artikel jeder zweiten der Artikelgruppen ein Bottleclip appliziert, während die Geschwindigkeit der Artikel oder Artikelgruppen durch ein Rückhaltemittel der ersten Gruppiereinrichtung gegenüber der Geschwindigkeit des Transportmittels für die Artikel und Artikelgruppen reduziert ist. Das heißt, aus der ersten Gruppiereinrichtung laufen abwechselnd Artikelgruppen mit Bottleclip und Artikelgruppen ohne Bottleclip aus.

An einer zweiten, in Transportrichtung für die Artikel nachgeordneten Gruppiereinrichtung werden die Artikelgruppen wiederum aufgestaut und durch diese erneut in Artikelgruppen mit und ohne Bottleclip eingeteilt. Hier wird mindestens ein Artikel der restlichen, zwischengeordneten Artikelgruppen jeweils mit einem Bottleclip versehen. D.h. die zweite Handhabungseinrichtung appliziert auf die Artikelgruppen ohne Bottleclip nunmehr einen Bottleclip, während die Geschwindigkeit der Artikel oder Artikelgruppen durch ein Rückhaltemittel der zweiten Gruppiereinrichtung gegenüber der Geschwindigkeit des Transportmittels für die Artikel und Artikelgruppen reduziert ist. Somit weisen alle aus der zweiten Gruppiereinrichtung auslaufenden Artikelgruppen jeweils einen Bottleclip auf.

Bei der Verwendung einer Verpackungsmaschine mit nur einer Gruppiereinrichtung kann gegebenenfalls die Positioniergenauigkeit für die Transportrichtung nicht erreicht werden. Probleme entstehen insbesondere, wenn sich Behältertoleranzen aufsummieren. Der vorhandene Staudruck komprimiert die Behälter bzw. Flaschen unterschiedlich und verstärkt die Positionierungenauigkeit. Bei der Verwendung von zwei Gruppiereinrichtungen ergeben sich für die Applikation der Bottleclips durch die beiden Handhabungseinrichtungen nahezu identische Randbedingungen. Insbesondere wird der Einfluss der Behältertoleranz minimiert, da der Bottleclip jeweils direkt an der Gruppierposition appliziert wird.

Die Erfindung betrifft weiterhin eine Verpackungsvorrichtung zum Verpacken von Artikelgruppen von mindestens zwei Artikeln mit einem Verpackungsmittel, wobei an mindestens einem Artikel der Artikelgruppe ein Bottleclip anbringbar ist. Die Verpackungsvorrichtung umfasst mindestens eine Gruppiereinrichtung zum Einteilen von mindestens zwei Artikeln in eine Artikelgruppe. Die Gruppiereinrichtung umfasst eine Rückhalteeinrichtung. Die Rückhalteeinrichtung umfasst eine umlaufende Förderkette mit daran angeordneten Einteilfingern oder umlaufende Endloszugmittel mit daran geführten Einteilstegen. Die Einteilfinger oder Einteilstege dienen als Rückhaltemittel zur Abtrennung einer definierten Anzahl von die Artikelgruppe bildenden Artikeln unter Ausbildung einer Lücke. Weiterhin umfasst die Gruppiereinrichtung eine Handhabungseinrichtung zum Aufbringen der Bottleclips auf mindestens einen Artikel der Artikelgruppe und ein Umverpackungsmodul zum Aufbringen einer Umverpackung auf und / oder an und / oder um die Artikel der Artikelgruppe.

Die Verpackungsvorrichtung umfasst weiterhin eine Steuereinheit. Zumindest die Gruppiereinrichtung und die Handhabungseinrichtung zum Aufbringen der Bottleclips sind mit der Steuereinheit verbunden und können durch diese entsprechend gesteuert und kontrolliert werden.

Die Handhabungseinrichtung zum Aufbringen der Bottieclips ist innerhalb oder in einem Bereich der Gruppiereinrichtung angeordnet, insbesondere innerhalb eines Bereiches, der durch die Erstreckung der Rückhalteeinrichtung definiert ist. Die Handhabungseinrichtung wird in Abhängigkeit der Position des Rückhaltemittels der Gruppiereinrichtung derart gesteuert, dass die Bottleclips an Artikeln aufgebracht werden, während die Artikel in Transportrichtung hinter dem Rückhaltemittel der Gruppiereinrichtung angeordnet sind.

Gemäß einer bevorzugten Ausführungsform betrifft die Erfindung eine Verpackungsvorrichtung zum Verpacken von zweiten Artikelgruppen mit einem Verpackungsmittel, beispielsweise mit einer Kartonumverpackung, einer Schrumpffolie, einem gespannten Halteband etc. Die zweiten Artikelgruppen umfassen jeweils mindestens eine erste Artikelgruppe bestehend aus mindestens zwei, mittels eines Bottleclips zusammengefassten Artikeln. Die Handhabungseinrichtung zum Aufbringen der Bottleclips ist innerhalb oder in einem Bereich der Gruppiereinrichtung angeordnet. Die Handhabungseinrichtung wird in Abhängigkeit der Position des Rückhaltemittels der Gruppiereinrichtung derart gesteuert, dass die Bottleclips an Artikeln zur Ausbildung der ersten Artikelgruppen aufgebracht werden, während die Artikel in Transportrichtung hinter dem Rückhaltemittel der Gruppiereinrichtung angeordnet sind.

Die Verpackungsvorrichtung umfasst eine Gruppiereinrichtung zum Einteilen von mindestens zwei Artikeln in eine zweite Artikelgruppe. Weiterhin umfasst die Verpackungsvorrichtung eine Handhabungseinrichtung zum Aufbringen der Bottleclips auf mindestens zwei Artikel zur Ausbildung der ersten Artikelgruppen und ein Umverpackungsmodul, insbesondere ein Kartonverpackungsmodul oder ein Folieneinschlagmodul mit anschließender Schrumpfeinrichtung o.ä. Durch das Umverpackungsmodul werden die Artikel der zweiten Artikelgruppe mittels eines Verpackungsmittels zu sogenannten Gebinden zusammengefasst.

Die Gruppiereinrichtung umfasst mindestens ein Rückhaltemittel zum zeitweisen Rückhalten von Artikeln. Mit Hilfe des Rückhaltemittels werden Artikelgruppen, jeweils umfassend eine definierte Anzahl an Artikeln ausgebildet. Insbesondere ist vorgesehen, dass innerhalb der Gruppiereinrichtung zwischen den zweiten Artikelgruppen jeweils Lücken entstehen. Die derart beabstandeten zweiten Artikelgruppen werden anschließend dem Umverpackungsmodul und / oder weiteren Einrichtungen zugeführt. Dabei wird der Abstand zwischen den zweiten Artikelgruppen vorzugsweise beibehalten.

Gemäß einer weiteren Ausführungsform der Erfindung wird nur auf einen Artikel oder nur auf einen Teil der Artikel einer Artikelgruppe ein Bottleclip aufgebracht, der insbesondere als Tragegriff für das Gebinde dient.

Gemäß einer weiteren Ausführungsform der Erfindung wird auf jeden einzelnen Artikel der Artikelgruppe jeweils ein einzelner Bottleclip angebracht. Die Artikel mit Bottleclips werden zu den Artikelgruppen zusammengestellt und vorzugsweise mit einem weiteren Verpackungsmittel zusammengefasst. Die Bottleclips dienen als Tragehilfe für die jeweils einzelnen Artikel. Diese Ausführungsform ist insbesondere vorteilhaft bei Artikeln mit einem relativ hohen Volumen und somit Gewicht, die dadurch besser einzeln transportiert werden können. Beispielsweise werden jeweils Flaschen mit einem Volumeninhalt von ca. 4 Liter mit entsprechenden Trageclips versehen und anschließend als Sechsergebinde mit einer Schrumpfverpackung zusammengefasst.

Die Verpackungsvorrichtung ist insbesondere zur Durchführung des oben beschriebenen Verfahrens geeignet. Aufgrund der Anordnung der Handhabungseinrichtung zum Aufbringen der Bottleclips innerhalb oder in einem Bereich der Gruppiereinrichtung, der durch die Erstreckung der Rückhalteeinrichtung definiert ist, ist der Platzbedarf der Verpackungsvorrichtung minimiert. Insbesondere entspricht der Platzbedarf bzw. der sogenannte Footprint der Verpackungsvorrichtung mit Handhabungseinrichtung zum Aufbringen von Bottleclips weitgehend dem Platzbedarf einer gleich dimensionierten Verpackungsvorrichtung ohne Handhabungsvorrichtung. Diese Lösung ist somit gegenüber herkömmlichen alleinstehenden Maschinen deutlich kleiner. Durch die Integration des Aufbringens der Bottleclips in die Gruppiereinrichtung wird zudem der Verfahrensfluss nicht unterbrochen und es werden keine zusätzlichen Transportmittel o.ä. benötigt. Es kann insbesondere vorgesehen sein, dass die Handhabungseinrichtung zum Aufbringen von Bottleclips innerhalb der Verpackungsvorrichtung je nach gewünschter Produktzusammenstellung optional betrieben wird. D.h. die Handhabungseinrichtung kann für bestimmte Produktzusammenstellung außer Betrieb genommen werden, ohne den sonstigen Verpackungsprozess zu beeinflussen und / oder stören.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figuren 1 zeigen schematisch den Verfahrensablauf bei der Gruppierung von Artikelzusammenstellungen mittels einer ersten Gruppiereinrichtung gemäß dem Stand der Technik.
Figuren 2 zeigen schematisch den Verfahrensablauf bei der Gruppierung von Artikelzusammenstellungen mittels einer Gruppiereinrichtung, wobei gemäß Figur 2A erfindungsgemäß zeitgleich zumindest ein Teil der gruppierten Artikel mittels eines sogenannten Bottleclips zusammengefasst wird.
Figuren 3 zeigen schematisch den Verfahrensablauf bei der Gruppierung von Artikelzusammenstellungen mittels einer weiteren Ausführungsform einer Gruppiereinrichtung, wobei gemäß Figur 3B erfindungsgemäß zeitgleich zumindest ein Teil der gruppierten Artikel mittels eines sogenannten Bottleclips zusammengefasst wird.
Figur 4 zeigt eine Verpackungsmaschine, bei der eine Applikationsvorrichtung für Bottleclips erfindungsgemäß derart integriert ist, dass die Bottleclips auf den laufenden Behälterstrom aufgesetzt werden können.
Figuren 5 zeigen einen Applikationskopf zum Anbringen von Bottleclips.
Figuren 6 zeigen schematisch das Aufbringen von Bottleclips in einer Verpackungsmaschine umfassend zwei Einteiler.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Figuren 1 zeigen schematisch den Verfahrensablauf bei der Gruppierung von Artikelzusammengruppen 4 mittels einer ersten Gruppiereinrichtung 9. Die Artikel 1, beispielsweise Flaschen o.ä., werden auf einem Förderband 2 in Transportrichtung TR zur Gruppiereinrichtung 9 transportiert. Das Förderband 2 weist eine erste Fördergeschwindigkeit v(2) auf.

Die Gruppiereinrichtung 9 ist im Bereich eines zweiten Förderabschnitts II angeordnet. Diese Gruppiereinrichtung 9 umfasst eine Rückhalteeinrichtung 10 für die Artikel 1. Im gezeigten Ausführungsbeispiel umfasst die Rückhalteeinrichtung 10 der Gruppiereinrichtung 9 insbesondere eine umlaufende Förderkette 11, an der Einteilfinger 12 angeordnet sind. Die Förderkette 11 mit den Einteilfingern 12 weist eine zweite Rückhaltegeschwindigkeit v(11) auf, die geringer ist als die erste Fördergeschwindigkeit v(2) des Förderbands 2. Die im zweiten Förderabschnitt II in Transportrichtung TR hinter einem in die Transportbahn der Artikel 1 eingreifenden Einteilfinger 12* angeordneten Artikel 1* werden somit auf die zweite Rückhaltegeschwindigkeit v(11) zurückgehalten. D.h. in dem zweiten Förderabschnitt II werden die Artikel 1* mit einer Geschwindigkeit v(1*) bewegt, die der zweiten Rückhaltegeschwindigkeit v(11) entspricht. Nach dem Abtauchen des Einteilfingers 12* werden die Artikel 1 im dritten Förderabschnitt III wiederum mit der Fördergeschwindigkeit v(2) des Förderbands 2 transportiert.

Die Rückhalteeinrichtung 10 bewirkt durch das Zurückhalten der Artikel 1* im zweiten Förderabschnitt II und das anschließende Beschleunigen der Artikel 1 im dritten Förderabschnitt III eine Abtrennung einer definierten Anzahl von Artikeln 1 unter Ausbildung von Lücken 3 und somit die Bildung von zueinander beabstandeten Artikelgruppen 4-1, 4-2, 4-3.

Figuren 2A bis 2C zeigen schematisch den Verfahrensablauf bei der Gruppierung von Artikelzusammenstellungen 4-1, 4-2, 4-3 mittels einer Gruppiereinrichtung 9*, wobei erfindungsgemäß gemäß Figur 2A zeitgleich zumindest ein Teil der gruppierten Artikel 1 mittels eines so genannten Bottleclip zusammengefasst wird. Die bereits in Figur 1 dargestellten Bezugszeichen sind in Figur 2 der Übersichtlichkeit halber nicht eingezeichnet. Die Figuren 2 zeigen drei unterschiedliche Bereiche 15-1, 15-2, 15-3, in denen jeweils das Anbringen von mindestens einem Bottleclip erfolgen kann. Insbesondere verdeutlicht die Figur 2A, dass das Anbringen von mindestens einem Bottleclip erfindungsgemäß immer an Artikeln 1* erfolgt, deren Position durch die Rückhalteeinrichtung 10 der Gruppiereinrichtung 9 im zweiten Förderabschnitt II festgelegt ist. Die durch den Bottleclip zusammenzufassenden Artikel 1 befinden sich somit immer im zweiten Förderabschnitt II.

Der Abstand zwischen den einzelnen Einteilfingern 12 der Rückhalteeinrichtung 10 ist bekannt. Ebenso ist die erste Fördergeschwindigkeit v(2) des Förderbands 2 und die zweiten Rückhaltegeschwindigkeit v(11) der Förderkette 11 mit den Einteilfingern 12 bekannt. Anhand dieser Parameter ist zu jedem Zeitpunkt die genaue Position der Artikel 1, 1* im Bereich der Gruppiervorrichtung 9* bekannt. Die Bottleclips können mittels einer nicht dargestellten Vorrichtung an den Artikeln 1,1* angebracht werden, ohne dass die Position der Artikel 1,1* sensorisch überprüft werden muss.

Das Anbringen von mindestens einem Bottleclip kann somit parallel zur Einteilung der Artikel 1,1* in Artikelgruppen 4-1, 4-2, 4-3 mittels der Gruppiereinrichtung 9* erfolgen. Insbesondere bei einer Ausführungsform der Vorrichtung, bei der das Anbringen von mindestens einem Bottleclip im zweiten Förderbereich II erfolgt, kann vorgesehen sein, dass die nicht dargestellte Vorrichtung beim Anbringen der Bottleclips zumindest bereichsweise parallel zum Förderband 2 in einer dritten Applikationsgeschwindigkeit, die beispielsweise der zweiten Rückhaltegeschwindigkeit v(11) entspricht, bewegt wird.

Figuren 3 zeigen schematisch den Verfahrensablauf bei der Gruppierung von Artikelzusammenstellungen, insbesondere Flaschengruppen 18, mittels einer weiteren Ausführungsform einer Gruppiereinrichtung 20 in fünf aufeinander folgenden Prozessschritten, wobei erfindungsgemäß gemäß Figur 3B zeitgleich zumindest ein Teil der gruppierten Artikel 1, 17 mittels eines so genannten Bottleclips zusammengefasst wird.

Die zweite Gruppiereinrichtung 20 umfasst ein erstes Förderelement 21 in Gestalt eines ersten Förderbandes 22, ein diesem nachgeordnetes und sich schneller als das erste Förderband 22 bewegendes zweites Förderelement 23 in Gestalt eines zweiten Förderbandes 24 sowie eine dem zweiten Förderband 24 zugeordnete Rückhalteeinrichtung 30 zur Abtrennung einer definierten Anzahl von Artikeln 1 - hier aufrecht stehenden Flaschen 17 - unter Ausbildung einer Lücke 3 zwischen aufeinander folgenden Flaschengruppen 18-1, 18-2 und unter Verzögerung der abgetrennten Flaschengruppe 18-2 gegenüber der jeweils vorauseilenden Flaschengruppe 18-1. Die Rückhalteeinrichtung 30 bewegt und führt mehrere Einteilstege 32, die mittels umlaufender Endloszugmittel 33 oberhalb einer Förderebene des zweiten Förderbandes 24 in einer geschlossenen Kurve geführt sind. Die Einteilstege 32 tauchen von oben zwischen die Flaschen 17 ein und beeinflussen die Bewegung der nachfolgenden Flaschen 17 über eine definierte Strecke in Transportrichtung TR der Förderbänder 22 und 24. Die Bewegungsgeschwindigkeiten v(32) der Einteilstege 32 sind variabel steuerbar. Die Rückhalteeinrichtung 30 umfasst mehrere Einteilstege 32. Jeweils aufeinander folgende Einteilstege 32 können in unterschiedlicher bzw. variabler Relativgeschwindigkeit zueinander geführt sein.

Die Darstellung der Figur 3A zeigt einen Anfangszustand, bei dem eine ununterbrochene Reihe 40 von Flaschen 17 in einem ersten Förderabschnitt I auf dem ersten Förderband 22 mit der ersten Fördergeschwindigkeit v(22) in Transportrichtung TR bewegt werden. Der erste Einteilsteg 32a liegt dabei kurzzeitig an der ersten Flasche 17 der ununterbrochenen Reihe 40 an und sorgt dafür, dass diese Flasche 17 beim Übertritt auf das schneller laufende zweite Förderband 24 nicht unmittelbar beschleunigt, sondern kontrolliert zurückgehalten wird. D.h. während sich das zweite Förderband 24 mit einer zweiten Fördergeschwindigkeit v(24) bewegt, bewegen sich die Flaschen 17 im zweiten Förderabschnitt II mit einer reduzierten Geschwindigkeit v(17*), diese entspricht insbesondere der momentanen Geschwindigkeit v(32a) des an die vorauseilende Flasche 17 jeder Flaschengruppe 18 anliegenden Einteilsteges 32a. Zu jedem betrachteten Zeitpunkt gilt hierbei, dass die zweite Fördergeschwindigkeit v(24) des zweiten Förderbandes 24 größer ist als die erste Fördergeschwindigkeit v(22) des ersten Förderbandes 22, so dass gilt:
v(24) > v(22).

In der Darstellung der Figur 3B ist erkennbar, dass die Flaschen 17 paarweise gruppiert werden. Die Flaschengruppe 18-1 wird von der Reihe 40 abgetrennt, da die zweite Fördergeschwindigkeit v(24) schneller ist und dadurch für eine Beschleunigung sorgt. Doch sorgt gleichzeitig der erste Einteilsteg 32a für eine leichte Verzögerung der Flaschengruppe 18-1 gegenüber dem laufenden zweiten Förderband 24. Die gebildete Lücke 3 muss mindestens so breit sein, dass der zweite Einteilsteg 32b von oben in die Lücke 3 eintauchen kann. Während die der Flaschengruppe 18-1 nachfolgende Flasche 17 bei ihrem Übertritt auf das zweite Förderband 24 in einer der Figur 3A entsprechenden Weise abgebremst wird, wird der erste Einteilsteg 32a gegenüber der Flaschengruppe 18-1 beschleunigt und löst sich von dieser ab; vgl. Fig. 3C. In dieser Darstellung wird unmittelbar deutlich, dass der erste Einteilsteg 32a und der zweite Einteilsteg 32b mit unterschiedlichen Geschwindigkeitsverläufen geführt werden und somit vorzugsweise jeweils unterschiedlichen Endloszugmitteln 33 zuzuordnen sind.

Die Darstellungen der Figuren 3D und 3E verdeutlicht den darauffolgenden Schritt der Ablösung der nächst folgenden Flaschengruppe 18-2 auf dem zweiten Förderband 24. Der dritte Einteilsteg 32c kann hierbei synchron zur Geschwindigkeit des ersten Einteilsteges 32a geführt und damit mit einem gemeinsamen Endloszugmittel 33 angetrieben werden, während der vierte Einteilsteg 30d synchron zur Geschwindigkeit des zweiten Einteilsteges 30b geführt und damit wiederum mit einem gemeinsamen Endloszugmittel 33 angetrieben werden kann.

Die Figuren 3 zeigen drei unterschiedliche Bereiche 15-1 (vergleiche Figuren 3A und 3D), 15-2 (vergleiche Figur 3B) und 15-3 (vergleiche Figur 3D), in denen jeweils das Anbringen von mindestens einem Bottleclip erfolgen kann. Insbesondere verdeutlicht die Figur 3B, dass das Anbringen von mindestens einem Bottleclip erfindungsgemäß immer an Artikeln 17 erfolgt, deren Position durch die Einteilstege 32 der Gruppiereinrichtung 20 im zweiten Förderabschnitt II (vergleiche Figur 3A) festgelegt ist. Die durch den Bottleclip zusammenzufassenden Artikel 17 befinden sich somit immer im zweiten Förderabschnitt II.

Der Position jedes Einteilstegs 32 der Rückhalteeinrichtung 30 der Gruppiereinrichtung 20 ist bekannt. Ebenso ist die erste Fördergeschwindigkeit v(22) des Förderbands 22, die zweite Fördergeschwindigkeit v(24) des Förderbands 24 und die jeweilige der Einteilstege 32 und somit die jeweilige Geschwindigkeit der hinter einem Einteilsteg 32 angeordneten Flaschen 17 bekannt. Anhand dieser Parameter ist zu jedem Zeitpunkt die genaue Position der Flaschen 17 definiert. Die Bottleclips können mittels einer nicht dargestellten Vorrichtung an den Flaschen 17 angebracht werden, ohne dass die Position der Flaschen 17 sensorisch überprüft werden muss.

Gemäß Figuren 3A bis 3E werden die Flaschen 17 in einer Reihe 40 der Gruppiereinrichtung 20 zugeführt. Jeweils zwei Flaschen 17 werden durch die Gruppiereinrichtung 20 abgetrennt, mit einem Bottleclip versehen und beispielsweise einer weiteren Verpackungsmaschine zugeführt. Alternativ wäre denkbar, dass die Flaschen 17 in zwei Parallelreihen der Gruppiereinrichtung 20 zugeführt werden. Die Gruppiereinrichtung 20 würde dann insgesamt vier Flaschen 17 als Flaschengruppe 18 bzw. Gebinde abtrennen. Zeitgleich könnte beispielsweise auf die beiden in Reihe hintereinander angeordneten Flaschen 17 ein Bottleclip angebracht werden, so dass die beiden in einer Reihe hintereinander angeordneten Flaschen 17 durch den Bottleclip zu einer ersten Artikelgruppe verbunden werden. Die beiden in der Parallelreihe hintereinander angeordneten Flaschen (nicht sichtbar) werden ebenfalls durch einen Bottleclip zu einer weiteren ersten Artikelgruppe verbunden. Die Gruppiereinrichtung teilt anschließend bzw. zeitgleich zwei erste Artikelgruppen als Gebinde ein, das beispielweise weiteren Verpackungsmaschinen zum Aufbringen einer Sekundärverpackung zugeführt wird. Das Gebinde aus 2x2 Flaschen bzw. aus zwei ersten Artikelgruppen wird beispielsweise durch einen Karton oder mittels einer Folienumverpackung weiter zusammengefasst.

Alternativ können auch die beiden in den Parallelreihen nebeneinander angeordneten Flaschen 17 durch einen Bottleclip zu einer ersten Artikelgruppe verbunden werden.

Figur 4 zeigt eine Verpackungsmaschine 50, bei der eine Applikationsvorrichtung 60 für Bottleclips 70 erfindungsgemäß derart integriert ist, dass die Bottleclips 70 auf den laufenden Flaschenstrom aufgesetzt werden können. Im vorliegenden Beispiel werden Flaschen 17 in zwei Parallelreihen 40-1-40-2 über einen Einlaufbereich 51 einer Gruppiereinrichtung 52 zugeführt. In den normalen Prozessablauf der Verpackungsmaschine 50 sind die Applikationseinheit(en) 60 als Zusatzmodul integriert, so dass die Bottleclips 70 angebracht werden können, ohne die sonstigen Funktionsabläufe der Verpackungsmaschine 50 zu verändern bzw. auseinanderzureißen. Die Bottleclips 70 werden hierbei vor der eigentlichen Sekundärverpackung, insbesondere Karton und / oder Folie, durch Roboter oder Linearachssysteme aus einem nebenstehenden Magazin 68 entnommen und mittels einer Applikationskopfes 62 auf den laufenden Behälterstrom aufgesetzt. Im dargestellten Ausführungsbeispiel sind zwei Applikationsköpfe 62 vorgesehen, mit denen zeitgleich zur Gruppierung der Flaschen 17 in zweite Artikelgruppen durch Aufbringen von Bottleclips 70 innerhalb der zweiten Artikelgruppen erste Untergruppen gebildet werden. Durch den modularen Aufbau mehrerer hintereinander liegender Applikationsmodule 62 können auch höhere Maschinenleistungen abgedeckt werden.

Anschließend werden die aus Untergruppen gebildeten zweiten Artikelgruppen weiteren Vorrichtungen zum Aufbringen von Sekundärverpackungen zugeführt, insbesondere über einen Zufuhrbereich 54 zu einem Kartonverpackungsmodul 56 und / oder zu einem Folienverpackungsmodul 58 o.ä.

Durch die Integration der Bottleclip- Applikationsvorrichtung 60 als Zusatzmodul in die Verpackungsmaschine 50, muss keine zusätzliche Maschine in den Verpackungsprozess eingebunden werden. Der übliche Prozessablauf der Verpackungsmaschine 50 bleibt erhalten. Der Platzbedarf für die Verpackungsmaschine 50, d.h. der so genannte Maschinenfootprint, bleibt annähernd gleich zur Ausführung einer Verpackungsmaschine ohne Bottleclip- Applikationsvorrichtung 60.

Figuren 5 zeigen einen Applikationskopf 62 zum Anbringen von Bottleclips 70 zur Ausbildung erster Artikelgruppen, die erste Artikelgruppe umfassend jeweils zwei Flaschen 17, innerhalb einer durch die Gruppiereinrichtung 52 (vergleiche Figur 4) abgetrennten zweiten Artikelgruppe 4 bzw. Flaschengruppe 18, die zweite Artikelgruppe 4 umfassend insgesamt acht Flaschen. D.h. in der gruppierten Zusammenstellung von acht Flaschen 17, die die Gruppiereinrichtung 52 verlässt, befinden sich vier Untergruppen, wobei eine Untergruppe aus zwei, mittels eines Bottleclips 70 zusammengefassten Flaschen 17 besteht.

Der dargestellte Applikationskopf 62 kann zumindest weitgehend zeitgleich vier Bottleclips 70, die jeweils zwei Flaschen 17 miteinander verbinden, auf die vorgruppierte Flaschengruppe 18 aufbringen. Je nach Ausführung und Steifigkeit der Bottleclips 70 sind hohe Applikationskräfte bis zu 50N pro Flasche 17 erforderlich. Dies führt bei den hohen Aufsetzgeschwindigkeiten aufgrund der Maschinenleistungen zu einer erhöhten Belastung und Verschleiß aller am Prozess beteiligten mechanischen Baugruppen. Um diese Belastungen zu reduzieren, umfasst der Applikationskopf 62 einstellbare Druckstücke 64. Die einstellbaren Druckstücke 64 sind insbesondere in der Höhe veränderbar, wodurch die Positionen der einzelnen Bottleclips 70 gezielt eingestellt werden können. Vorteilhafterweise kann dadurch auch der Zeitpunkt der Applikation der einzelnen Bottleclips 70 jeweils leicht verschoben bzw. verzögert werden, so dass die gesamte Applikationskraft nicht gleichzeitig sondern zeitlich versetzt in das System eingebracht wird.

Weiterhin kann vorgesehen sein, dass der Sitz der Bottleclips 70 auf den Flaschen 17 sensorisch überprüft wird. Zweite Artikelgruppen 4 bzw. Flaschengruppen 18, die erste Artikelgruppen mit fehlerhaft sitzenden Bottleclips 70 enthalten, werden beispielsweise aus der Verpackungsvorrichtung entfernt, bevor das Aufbringen des Sekundärverpackungsmittels erfolgt.

Figuren 6A bis 6D zeigen schematisch das Aufbringen von Bottleclips in einer Verpackungsmaschine 80 umfassend zwei Einteiler 81-1, 81-2. Figur 6A zeigt, dass die Flaschen 42 einem ersten Einteiler 81-1 in Transportrichtung TR in einer Reihe 40 als Flaschenstrom zugeführt werden. An dem ersten Einteiler 81-1 werden die Flaschen 42 aufgestaut, bis die Mindestbefüllung des ersten Einteilers 81-1 erreicht ist. Nachdem die Mindestbefüllung erreicht ist, beginnt der erste Einteiler 81-1 zu arbeiten und gibt gemäß Figur 6B einzelne Flaschengruppen 44-1, 44-2 frei. Ein dem ersten Einteiler 81-1 zugeordnetes erstes Applikationsmodul 83-1 setzt parallel dazu auf jede zweite Flaschengruppe 44-1 einen Bottleclip 70-1 auf. Die Flaschengruppen 44-1 mit Bottleclip 70-1 und die jeweils zwischengeordneten Flaschengruppen 44-2 ohne Bottleclip werden zu einem zweiten Einteiler 81-2 weiter transportiert. Wie in Figur 6C dargestellt, werden die Flaschengruppen 44-1 mit Bottleclip 70-1 bzw. die Flaschengruppen 44-2 ohne Bottleclip. an dem zweiten Einteiler 81-2 erneut aufgestaut. Nachdem auch an dem zweiten Einteiler 81-2 der Mindestbefüllgrad erreicht ist, wird dort ein Bottleclip 70-2 auf die vorher noch nicht verbundenen Flaschen 42 der Flaschengruppen 44-2 aufgesetzt und die Flaschengruppen 44-1, 44-2* (jeweils mit Bottleclip 70-1, 70-2) zur weiteren Verarbeitung freigegeben. Die Verarbeitung der nachfolgenden Flaschen 42 erfolgt in einer gemeinsamen Arbeitsweise der beiden Einteiler 81-1, 81-2 und der beiden Applikationsmodule 83-1, 83-2.

Bei der Verwendung einer Verpackungsmaschine mit nur einem Einteiler kann gegebenenfalls die Positioniergenauigkeit für das Applikationsmodul nicht erreicht werden. Probleme entstehen insbesondere, wenn sich Behältertoleranzen aufsummieren. Der vorhandene Staudruck komprimiert die Behälter bzw. Flaschen unterschiedlich und verstärkt die Positionierungenauigkeit. Bei der Verwendung von zwei Einteilern 81-1, 81-2 ergeben sich für die Applikation der Bottleclips 70-1 durch das Applikationsmodul 83-1 und für die Applikation der Bottleclips 70-2 durch das Applikationsmodul 83-2 nahezu identische Randbedingungen. Insbesondere wird der Einfluss der Behältertoleranz minimiert, da der Bottleclip 70-1, 70-2 jeweils direkt an der Einteilerposition appliziert wird. An den beiden Einteilern 81-1, 81-2 liegen jeweils eine ähnliche Anzahl an Flaschen 42 an, so dass an beiden Einteilern 81-1, 81-2 die gleichen Staudruckverhältnisse herrschen.

Die Erfindung ist nicht auf die vorstehenden Ausführungsbeispiele beschränkt. Vielmehr ist eine Vielzahl von Varianten und Abwandlungen denkbar, die von dem erfindungsgemäßen Gedanken Gebrauch machen und deshalb ebenfalls in den Schutzbereich fallen.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Artikel
- 2: Förderband
- 3: Lücke
- 4: Artikelgruppe
- 9: Gruppiereinrichtung
- 10: Rückhalteeinrichtung
- 11: umlaufende Förderkette
- 12: Einteilfinger
- 15: Bereich Bottle Clip Applikation
- 17: Flasche
- 18: Flaschengruppe
- 20: Gruppiereinrichtung
- 21: erstes Förderelement
- 22: erstes Förderband
- 23: zweites Förderelement
- 24: zweites Förderband
- 30: Rückhalteeinrichtung
- 32: Einteilsteg
- 33: Endloszugmittel
- 40: Reihe
- 42: Flasche
- 44: Flaschengruppe
- 50: Verpackungsmaschine
- 51: Einlaufbereich
- 52: Gruppiervorrichtung
- 54: Zufuhrbereich
- 56: Kartonverpackungsmodul
- 58: Folienverpackungsmodul
- 60: Applikationsvorrichtung
- 62: Applikationskopf
- 64: Druckstück
- 68: Magazin
- 70: Bottleclip
- 80: Verpackungsmaschine
- 81: Einteiler
- 83: Applikationsmodul

- E(I): Endbereich erster Förderabschnitt
- I: erster Förderabschnitt
- II: zweiter Förderabschnitt
- III: dritter Förderabschnitt
- TR: Transportrichtung
- U(I-II): Übergangsbereich zwischen erstem und zweitem Förderabschnitt
- v(x): Geschwindigkeit

## Patentansprüche

1. Verfahren zum Zusammenfassen und Verpacken einer Artikelgruppe (4-n, 18-n) von mindestens zwei Artikeln (1, 17, 42), wobei an mindestens einem Artikel (1, 17, 42) ein Bottleclip (70) angeordnet wird, welcher Bottleclip (70) in Form einer Lochplatte oder als mehrfach verbundener Deckel ausgebildet ist und welcher zum Zweck des Verbindens mehrerer Behälter zu einer Artikelgruppe (4-n, 18-n, 44-n) bzw. zu einem Gebinde und zum Tragen dieser Artikelgruppe (4-n, 18-n, 44-n) bzw. dieser Gebinde oder zum Zweck des Tragens einzelner Artikel (1, 17, 42) bzw. Behälter dient, wobei die Artikel (1, 17, 42) in einem kontinuierlichen, mindestens einreihigen Artikelstrom (40) auf mindestens einem Transportmittel (2, 22, 24) in einer Transportrichtung (TR) zu einer Gruppiereinrichtung (9, 20, 52, 81) zum Einteilen in Artikelgruppen (4-n, 18-n, 44-n) bewegt werden, wobei die Gruppiereinrichtung (9, 20, 52, 81) eine Rückhalteeinrichtung (10, 30) mit umlaufender Förderkette (11) und daran angeordneten Einteilfingern (12) oder mit umlaufenden Endloszugmitteln (33) und daran geführten Einteilstegen (32) umfasst, wobei die Einteilfinger (12) oder die Einteilstege (32) als Rückhaltemittel zur Abtrennung einer definierten Anzahl von eine Artikelgruppe (4-n, 18-n, 44-n) bildenden Artikeln (1, 17, 42) unter Ausbildung einer Lücke (3) zwischen den Artikelgruppen (4-n, 18-n, 44-n) dienen, wobei das Aufbringen des Bottleclips (70) auf den mindestens einen Artikel (1, 17, 42) innerhalb des Bereiches erfolgt, der durch die Erstreckung der Rückhalteeinrichtung (10, 30) definiert wird, während eine Geschwindigkeit der mindestens zwei die Artikelgruppe (4-n, 18-n, 44-n) bildenden Artikel (1, 17, 42) gegenüber der Geschwindigkeit des Transportmittels (2, 24) für die Artikel (1, 17, 42) im Bereich der Rückhalteeinrichtung (10, 30) durch das Rückhaltemittel (12, 32) zumindest zeitweise und bereichsweise reduziert ist und wobei mittels eines Umverpackungsmoduls eine Umverpackung auf und / oder an und / oder um die Artikel (1, 17, 42) der Artikelgruppen (4-n, 18-n, 44-n) aufgebracht wird.

2. Verfahren nach Anspruch 1 zum Zusammenfassen und Verpacken einer zweiten Artikelgruppe (4-n, 18-n, 44-n) aus mindestens einer ersten Artikelgruppe, wobei die erste Artikelgruppe mindestens zwei Artikel (1, 17, 42) umfasst, die mit einem Bottleclip (70) zusammengefasst sind, wobei die Artikel (1, 17, 42) in einem kontinuierlichen, mindestens einreihigen Artikelstrom (40) auf mindestens einem Transportmittel (2, 22, 24) in einer Transportrichtung (TR) zu einer Gruppiereinrichtung (9, 20, 52, 81) zum Einteilen von zweiten Artikelgruppen (4-n, 18-n, 44-n) bewegt werden, wobei die Gruppiereinrichtung (9, 20, 52, 81) mindestens ein Rückhaltemittel (12, 32) zur Abtrennung einer definierten Anzahl von die zweite Artikelgruppe (4-n, 18-n, 44-n) bildenden Artikeln (1, 17, 42) unter Ausbildung einer Lücke (3) umfasst, wobei das Aufbringen des Bottleclips (70) auf mindestens zwei Artikel (1, 17, 42) zur Ausbildung der ersten Artikelgruppe erfolgt, während eine Geschwindigkeit (v1*, v17*) der mindestens zwei Artikel (1, 17, 42) gegenüber einer Geschwindigkeit des Transportmittels (2, 24) für die Artikel (1, 17, 42) im Bereich der Gruppiereinrichtung (9, 20, 52, 81) durch das Rückhaltemittel (12, 32) zumindest zeitweise und bereichsweise reduziert ist.

3. Verfahren nach Anspruch 1 oder 2, wobei das Aufbringen des Bottleclips (70) auf den mindestens einen Artikel (1, 17, 42) weitgehend zeitgleich zur Einteilung der Artikel (1, 17, 42) in die Artikelgruppe (4-n, 18-n, 44-n) erfolgt oder wobei das Aufbringen des Bottleclips (70) auf die Zusammenstellung der mindestens zwei Artikel (1, 17, 42) der ersten Artikelgruppe weitgehend zeitgleich zur Einteilung der Artikel (1, 17, 42) in die zweite Artikelgruppe (4-n, 18-n, 44-n) erfolgt.

4. Verfahren nach einem der voranstehenden Ansprüche, wobei die den mindestens einen mit Bottleclip (70) ausgestatteten Artikel (1, 17, 42) umfassende Artikelgruppe (4-n, 18-n, 44-n) mit einem Verpackungsmittel zusammengefasst wird oder wobei die mindestens eine erste Artikelgruppe umfassende zweite Artikelgruppe (4-n, 18-n, 44-n) mit einem Verpackungsmittel zusammengefasst wird.

5. Verfahren nach einem der voranstehenden Ansprüche, wobei eine Mehrzahl von Artikeln (1, 17, 42) innerhalb der Gruppiereinrichtung (9, 20, 52, 81) als eine Artikelgruppe (4-n, 18-n, 44-n) abgetrennt und anschließend mit einem Verpackungsmittel zusammengefasst wird, wobei während der Einteilung der Artikel (1, 17, 42) als Artikelgruppe (4-n, 18-n, 44-n) durch die Gruppiereinrichtung (9, 20, 52, 81) das Anbringen des mindestens einen Bottleclips (70) auf den mindestens einen Artikel (1, 17, 42) erfolgt oder wobei eine Mehrzahl von ersten Artikelgruppen innerhalb der Gruppiereinrichtung (9, 20, 52, 81) als eine zweite Artikelgruppe (4-n, 18-n, 44-n) abgetrennt und anschließend mit einem Verpackungsmittel zusammengefasst wird, wobei während der Einteilung der Artikel (1, 17, 42) als zweite Artikelgruppe (4-n, 18-n, 44-n) durch die Gruppiereinrichtung (9, 20, 52, 81) das Anbringen des mindestens einen Bottleclips (70) auf mindestens zwei Artikel (1, 17, 42) erfolgt.

6. Verfahren nach einem der voranstehenden Ansprüche, wobei der mindestens eine Bottleclip (70) durch eine Handhabungseinrichtung (60) aus einem Magazin (68) entnommen und auf den mindestens einen Artikel (1, 17, 42) im laufenden Behälterstrom (40) aufgesetzt wird.

7. Verfahren nach einem der voranstehenden Ansprüche, wobei der mindestens eine Bottleclip (70) durch eine Handhabungseinrichtung (60) aus einem Magazin (68) entnommen wird, wobei durch die Gruppiereinrichtung (9, 20, 52, 81) eine zweite Artikelgruppe (4-n, 18-n, 44-n), umfassend mindestens zwei Artikel (1, 17, 42), von dem Artikelstrom (40) abgetrennt wird und wobei auf mindestens eine, mindestens zwei Artikel (1, 17, 42) umfassende, Untergruppe innerhalb der zweiten Artikelgruppe (4-n, 18-n, 44-n) ein Bottleclip (70) angebracht wird, während die Geschwindigkeit der zweite Artikelgruppe (4-n, 18-n, 44-n) durch ein Rückhaltemittel (12, 32) der Gruppiereinrichtung (9, 20, 52, 81) gegenüber der Geschwindigkeit des Transportmittels (2, 24) für die Artikel (1, 17, 42) reduziert ist.

8. Verfahren nach einem der voranstehenden Ansprüche, wobei in einer ersten Gruppiereinrichtung (81-1) eine Einteilung von Artikeln (42) in Artikelgruppen (44) erfolgt und wobei mittels einer ersten Handhabungseinrichtung (83-1) auf mindestens einen Artikel (42) jeder zweiten Artikelgruppen (44) ein Bottleclip (70-1) angebracht wird, während die Geschwindigkeit der Artikel (42) oder Artikelgruppen (44) durch ein Rückhaltemittel der ersten Gruppiereinrichtung (81-1) gegenüber der Geschwindigkeit des Transportmittels für die Artikel (42) und Artikelgruppen (44) reduziert ist und wobei die Artikelgruppen (44) an einer nachgeordneten zweiten Gruppiereinrichtung (81-2) aufgestaut und erneut in Artikelgruppen (44) eingeteilt werden, wobei auf mindestens einen Artikel (42) der zwischen den bereits mit Bottleclip (70-1) versehenen Artikelgruppen (44-1) angeordneten Artikelgruppen (44-2) mittels einer zweiten Handhabungseinrichtung (83-1) ein Bottleclip (70-2) angebracht wird, während die Geschwindigkeit der Artikel (42) oder Artikelgruppen (44) durch ein Rückhaltemittel der zweiten Gruppiereinrichtung (81-2) gegenüber der Geschwindigkeit des Transportmittels für die Artikel (42) und Artikelgruppen (44) reduziert ist.

9. Verpackungsvorrichtung (50, 80) zum Verpacken von Artikelgruppen (4-n, 18-n, 44-n) von mindestens zwei Artikeln (1, 17, 42) mit einem Verpackungsmittel, die Verpackungsvorrichtung (50, 80) umfassend eine Gruppiereinrichtung (20, 52, 81) zum Einteilen von mindestens zwei Artikeln (1, 17, 42) in eine Artikelgruppe (4-n, 18-n, 44-n), eine Handhabungseinrichtung (60) zum Aufbringen der Bottleclips (70) auf mindestens einen Artikel (1, 17, 42) der Artikelgruppe (18-n, 44-n), ein Umverpackungsmodul (56, 58) zum Aufbringen einer Umverpackung auf und/oder an und/oder um die Artikel (1, 17, 42) der Artikelgruppe (4-n, 18-n, 44-n) und mindestens ein Transportmittel (2, 22, 24), wobei die Artikel (1, 17, 42) in einem kontinuierlichen, mindestens einreihigen Artikelstrom (40) auf dem mindestens einen Transportmittel (2, 22, 24) in einer Transportrichtung (TR) zu der Gruppiereinrichtung (20, 52, 81) zum Einteilen in Artikelgruppen (18-n, 44-n) bewegt werden, wobei an mindestens einem Artikel (1, 17, 42) ein Bottleclip (70) anbringbar ist, welcher Bottleclip (70) in Form einer Lochplatte oder als mehrfach verbundener Deckel ausgebildet ist und welcher zum Zweck des Verbindens mehrerer Behälter zu einer Artikelgruppe (4-n, 18-n, 44-n) bzw. zu einem Gebinde und zum Tragen dieser Artikelgruppe (4-n, 18-n, 44-n) bzw. dieser Gebinde oder zum Zweck des Tragens einzelner Artikel (1, 17, 42) bzw. Behälter dient, wobei die Gruppiereinrichtung (9, 20, 52, 81) eine Rückhalteeinrichtung (10, 30) mit umlaufender Förderkette (11) und daran angeordneten Einteilfingern (12) oder mit umlaufenden Endloszugmitteln (33) und daran geführten Einteilstegen (32) umfasst, wobei die Einteilfinger (12) oder die Einteilstege (32) als Rückhaltemittel (12, 32) zum zeitweisen Rückhalten von Artikeln (1, 17, 42) zur Ausbildung von beabstandeten Artikelgruppen (4-n, 18-n, 44-n) fungieren, wobei das Aufbringen des Bottleclips (70) auf den mindestens einen Artikel (1, 17, 42) innerhalb des Bereiches erfolgt, der durch die Erstreckung der Rückhalteeinrichtung (10, 30) definiert ist, während eine Geschwindigkeit der mindestens zwei die Artikelgruppe (4-n, 18-n, 44-n) bildenden Artikeln (1, 17, 42) gegenüber einer Geschwindigkeit des Transportmittels (2, 24) für die Artikel (1, 17, 42) im Bereich der Rückhalteeinrichtung (10, 30) durch das Rückhaltemittel (12, 32) zumindest zeitweise und bereichsweise reduzierbar ist, wobei die Verpackungsvorrichtung (50, 80) eine Steuereinheit umfasst, wobei zumindest die Gruppiereinrichtung (9, 20, 52, 81) und die Handhabungseinrichtung (60) zum Aufbringen der Bottleclips (70) durch die Steuereinheit ansteuerbar und kontrollierbar sind, wobei die Handhabungseinrichtung (60) zum Aufbringen der Bottleclips (70) innerhalb oder in einem Bereich der Gruppiereinrichtung (9, 20, 52, 81) angeordnet ist und wobei die Handhabungseinrichtung (60) in Abhängigkeit der Position des Rückhaltemittels (12, 32) der Gruppiereinrichtung (9, 20, 52, 81) derart steuerbar ist, dass die Bottleclips (70) an Artikeln (1, 17, 42) aufbringbar sind, die von dem Rückhaltemittel (12, 32) zurückgehalten werden.

10. Verpackungsvorrichtung (50, 80) nach Anspruch 9 zum Verpacken von zweiten Artikelgruppen (4-n, 18-n, 44-n) von mindestens zwei Artikeln (1, 17, 42) mit einem Verpackungsmittel, die zweiten Artikelgruppen (4-n, 18-n, 44-n) umfassend mindestens eine erste Artikelgruppe aus mindestens zwei, mittels Bottleclip (70) zusammengefassten Artikeln (1, 17, 42), die Verpackungsvorrichtung (50, 80) umfassend eine Gruppiereinrichtung (9, 20, 52, 81) zum Einteilen von mindestens zwei Artikeln (1, 17, 42) in eine zweite Artikelgruppe (4-n, 18-n, 44-n), eine Handhabungseinrichtung (60) zum Aufbringen der Bottleclips (70) auf die die erste Artikelgruppe bildenden mindestens zwei Artikel (1, 17, 42) und ein Umverpackungsmodul (56, 58) zum Aufbringen einer Umverpackung auf und / oder an und / oder um die Artikel (1, 17, 42) der zweiten Artikelgruppe (4-n, 18-n, 44-n), wobei die Gruppiereinrichtung (9, 20, 52, 81) mindestens ein Rückhaltemittel (12, 32) zum zeitweisen Rückhalten von Artikeln (1, 17, 42) zur Ausbildung von beabstandeten zweiten Artikelgruppen (4-n, 18-n, 44-n) umfasst.

11. Verpackungsvorrichtung (50, 80) nach Anspruch 9 für ein Verfahren gemäß einem der Ansprüche 1 bis 8.

12. Verpackungsvorrichtung (50, 80) nach einem der Ansprüche 9 bis 11, wobei die Verpackungsvorrichtung (80) zwei in einer Transportrichtung (TR) für die Artikel (1, 17, 42) hintereinander angeordnete Gruppiereinrichtungen (81-1, 81-2) umfasst, wobei jeder Gruppiereinrichtung (81-1, 81-2) jeweils eine Handhabungseinrichtung (83-1, 83-2) zum Aufbringen von Bottleclips (70) zugeordnet ist und wobei durch die Handhabungseinrichtung (83-1, 83-2) jeweils nur jeder zweite zu bearbeitende Artikel oder jede zweite Artikelgruppe (44) bearbeitbar ist, wobei die beiden Handhabungseinrichtungen (83-1, 83-2) derart gekoppelt sind, dass durch sie jeweils unterschiedliche Artikel bzw. Artikelgruppen (44) bearbeitbar sind.

## Claims

1. A method used to gather together and package an article group (4-n, 18-n) of at least two articles (1, 17, 42), wherein a bottle clip (70) is disposed on at least one article (1, 17, 42), which bottle clip (70) is designed in the form of a perforated plate or as a multiply connected cap, and which serves for the purpose of connecting a plurality of containers to an article group (4-n, 18-n, 44-n) or to a bundle, as applicable, and for the purpose of carrying this article group (4-n, 18-n, 44-n) or these bundles, as applicable, or for the purpose of carrying individual articles (1, 17, 42) or containers, as applicable, wherein the articles (1, 17, 42) are moved in a continuous article flow (40) of at least one row on at least one transport means (2, 22, 24) in a transport direction (TR) to a grouping device (9, 20, 52, 81) for the dividing into article groups (4-n, 18-n, 44-n), wherein the grouping device (9, 20, 52, 81) comprises a retaining device (10, 30) with a circulating conveyor chain (11) and divider fingers (12) disposed thereon, or with circulating endless traction means (33) and divider bars (32) guided thereon, wherein the divider fingers (12) or the divider bars (32) serve as retaining means for the separation of a specified number of articles (1, 17, 42) forming an article group (4-n, 18-n, 44-n), thereby forming a space (3) between the article groups (4-n, 18-n, 44-n), wherein the application of the bottle clip (70) on the at least one article (1, 17, 42) is carried out within the area defined by the extension of the retaining device (10, 30), while a speed of the at least two articles (1, 17, 42) forming an article group (4-n, 18-n, 44-n) is reduced in the area of the retaining device (10, 30) by the retaining means (12, 32), at least temporarily and in some areas, in relation to the speed of the transport means (2, 24), and wherein an outer packaging is applied by means of an outer packaging module onto and/or to and/or around the articles (1, 17, 42) of the article groups (4-n, 18-n, 44-n).

2. The method according to claim 1 used to gather together and package a second article group (4-n, 18-n, 44-n) of at least one first article group, wherein the first article group comprises at least two articles (1, 17, 42), which are gathered together with a bottle clip (70), wherein the articles (1, 17, 42) are moved in a continuous article flow (40) of at least one row on at least one transport means (2, 22, 24) in a transport direction (TR) to a grouping device (9, 20, 52, 81) for the dividing into second article groups (4-n, 18-n, 44-n), wherein the grouping device (9, 20, 52, 81) comprises at least one retaining means (12, 32) for the separation of a specified number of articles (1, 17, 42) forming the second article group (4-n, 18-n, 44-n), thereby forming a space (3), wherein the application of the bottle clip (70) on at least two articles (1, 17, 42) is carried out for the formation of the first article group, while a speed (v1*, v17*) of the at least two articles (1, 17, 42) is reduced in the area of the grouping device (9, 20, 52, 81) by the retaining means (12, 32), at least temporarily and in some areas, in relation to the speed of the transport means (2, 24) for the articles (1, 17, 42).

3. The method according to claim 1 or 2, wherein the application of the bottle clip (70) on the at least one article (1, 17, 42) is carried out largely simultaneously with the dividing of the articles (1, 17, 42) into the article group (4-n, 18-n, 44-n), or wherein the application of the bottle clip (70) on the assembly of the at least two articles (1, 17, 42) of the first article group is carried out largely simultaneously with the dividing of the articles (1, 17, 42) into the second article group (4-n, 18-n, 44-n).

4. The method according to one of the previous claims, wherein the article group (4-n, 18-n, 44-n) comprising the at least one article (1, 17, 42) provided with a bottle clip (70) is gathered together with a packaging means, or wherein the second article group (4-n, 18-n, 44-n) comprising the at least one first article group is gathered together with a packaging means.

5. The method according to one of the previous claims, wherein a plurality of articles (1, 17, 42) is separated within the grouping device (9, 20, 52, 81) as one article group (4-n, 18-n, 44-n) and subsequently gathered together with a packaging means, wherein the fitting of the at least one bottle clip (70) onto the at least one article (1, 17, 42) is carried out during the dividing of the articles (1, 17, 42) to an article group (4-n, 18-n, 44-n) by the grouping device (9, 20, 52, 81), or wherein a plurality of first article groups is separated within the grouping device (9, 20, 52, 81) as a second article group (4-n, 18-n, 44-n) and subsequently gathered together with a packaging means, wherein the fitting of the at least one bottle clip (70) onto the at least two articles (1, 17, 42) is carried out during the dividing of the articles (1, 17, 42) to a second article group (4-n, 18-n, 44-n) by the grouping device (9, 20, 52, 81).

6. The method according to one of the previous claims, wherein the at least one bottle clip (70) is removed from a magazine (68) by a handling device (60) and is placed on the at least one article (1, 17, 42) in the moving container flow (40).

7. The method according to one of the previous claims, wherein the at least one bottle clip (70) is removed from a magazine (68) by a handling device (60), wherein a second article group (4-n, 18-n, 44-n), comprising at least two articles (1, 17, 42), is separated from the article flow (40) by the grouping device (9, 20, 52, 81), and wherein a bottle clip (70) is fitted onto at least one subgroup within the second article group (4-n, 18-n, 44-n), the subgroup comprising at least two articles (1, 17, 42), while the speed of the second article group (4-n, 18-n, 44-n) is reduced by a retaining means (12, 32) of the grouping device (9, 20, 52, 81) in relation to the speed of the transport means (2, 24) for the articles (1, 17, 42).

8. The method according to one of the previous claims, wherein a dividing of articles (42) into article groups (44) is carried out in a first grouping device (81-1), and wherein a bottle clip (70-1) is fitted onto at least one article (42) of every other article group (44) by means of a first handling device (83-1), while the speed of the articles (42) or article groups (44) is reduced by a retaining means of the first grouping device (81-1) in relation to the speed of the transport means for the articles (42) and article groups (44), and wherein the article groups (44) are banked up at a downstream second grouping device (81-2) and are again divided into article groups (44), wherein a bottle clip (70-2) is fitted onto at least one article (42) of the article groups (44-2) by means of a second handling device (83-2), which article groups (44-2) are disposed between the article groups (44-1) and have already been provided with a bottle clip (70-1), while the speed of the articles (42) or article groups (44) is reduced by a retaining means of the second grouping device (81-2) in relation to the speed of the transport means for the articles (42) and article groups (44).

9. A packaging apparatus (50, 80) used to package article groups (4-n, 18-n, 44-n) of at least two articles (1, 17, 42) with a packaging means, the packaging apparatus (50, 80) comprising a grouping device (20, 52, 81) for the dividing of at least two articles (1, 17, 42) into an article group (4-n, 18-n, 44-n), a handling device (60) for the application of the bottle clips (70) on at least one article (1, 17, 42) of the article group (18-n, 44-n), an outer packaging module (56, 58) for the application of an outer packaging onto and/or to and/or around the articles (1, 17, 42) of the article group (4-n, 18-n, 44-n), and at least one transport means (2, 22, 24), wherein the articles (1, 17, 42) are moved in a continuous article flow (40) of at least one row on the at least one transport means (2, 22, 24) in a transport direction (TR) to a grouping device (20, 52, 81) for the dividing into the article groups (18-n, 44-n), wherein a bottle clip (70) is fittable to at least one article (1, 17, 42), which bottle clip (70) is designed in the form of a perforated plate or as a multiply connected cap, and which serves for the purpose of connecting a plurality of containers to an article group (4-n, 18-n, 44-n) or to a bundle, as applicable, and for the purpose of carrying this article group (4-n, 18-n, 44-n) or these bundles, as applicable, or for the purpose of carrying individual articles (1, 17, 42) or containers, as applicable, wherein the grouping device (9, 20, 52, 81) comprises a retaining device (10, 30) with a circulating conveyor chain (11) and divider fingers (12) disposed thereon, or with circulating endless traction means (33) and divider bars (32) guided thereon, wherein the divider fingers (12) or the divider bars (32) function as retaining means (12, 32) to temporarily retain articles (1, 17, 42) in order to form spaced-apart article groups (4-n, 18-n, 44-n), wherein the application of the bottle clip (70) on the at least one article (1, 17, 42) is carried out within the area defined by the extension of the retaining device (10, 30), while a speed of the at least two articles (1, 17, 42) forming the article group (4-n, 18-n, 44-n) is reducible in the area of the retaining device (10, 30) by the retaining means (12, 32), at least temporarily and in some areas, in relation to the speed of the transport means (2, 24) for the articles (1, 17, 42), wherein the packaging apparatus (50, 80) comprises a control unit, wherein at least the grouping device (9, 20, 52, 81) and the handling device (60) for the application of the bottle clips (70) are actuable and controllable by the control unit, wherein the handling device (60) for the application of the bottle clips (70) is disposed within or in an area of the grouping device (9, 20, 52, 81), and wherein the handling device (60) is controllable depending on the position of the retaining means (12, 32) of the grouping device (9, 20, 52, 81) in such a manner that the bottle clips (70) are applicable to articles (1, 17, 42) being retained by the retaining means (12, 32).

10. The packaging apparatus (50, 80) according to claim 9 used to package second article groups (4-n, 18-n, 44-n) of at least two articles (1, 17, 42) with a packaging means, the second article groups (4-n, 18-n, 44-n) comprising at least one first article group of at least two articles (1, 17, 42) gathered together by means of a bottle clip (70), the packaging apparatus (50, 80) comprising a grouping device (9, 20, 52, 81) for the dividing of at least two articles (1, 17, 42) into a second article group (4-n, 18-n, 44-n), a handling device (60) for the application of the bottle clips (70) on the at least two articles (1, 17, 42) forming the first article group, and an outer packaging module (56, 58) for the application of an outer packaging onto and/or to and/or around the articles (1, 17, 42) of the second article group (4-n, 18-n, 44-n), wherein the grouping device (9, 20, 52, 81) comprises at least one retaining means (12, 32) to temporarily retain articles (1, 17, 42) in order to form spaced-apart second article groups (4-n, 18-n, 44-n).

11. The packaging apparatus (50, 80) according to claim 9 used for a method according to one of the claims 1 to 8.

12. The packaging apparatus (50, 80) according to one of the claims 9 to 11, wherein the packaging apparatus (80) comprises two grouping devices (81-1, 81-2) disposed one after another in a transport direction (TR) for the articles (1, 17, 42), wherein in each instance a handling device (83-1, 83-2) for the application of bottle clips (70) is assigned to each grouping device (81-1, 81-2), and wherein in each instance only every other article to be processed or every other article group (44) is processable by the handling device (83-1, 83-2), wherein the two handling devices (83-1, 83-2) are coupled such that in each instance different articles or article groups (44), as applicable, are processable by the handling devices (83-1, 83-2).

## Revendications

1. Procédé destiné à réunir et emballer un groupe d'articles (4-n, 18-n) d'au moins deux articles (1, 17, 42), dans lequel un clip de bouteille (70) est disposé sur au moins un article (1, 17, 42), lequel clip de bouteille (70) est conçu sous la forme d'une plaque à trous ou en tant que couvercle à liaisons multiples et lequel sert à relier une pluralité de récipients pour obtenir un groupe d'articles (4-n, 18-n, 44-n) ou bien un multipack et à transporter ce groupe d'articles (4-n, 18-n, 44-n) ou bien ces multipacks ou à transporter des articles (1, 17, 42) ou bien récipients individuels, dans lequel les articles (1, 17, 42) sont déplacés en un flux d'articles (40) continu au moins à une rangée sur au moins un moyen de transport (2, 22, 24) dans une direction de transport (TR) vers un dispositif de regroupement (9, 20, 52, 81) pour être divisés en groupes d'articles (4-n, 18-n, 44- n), dans lequel ledit dispositif de regroupement (9, 20, 52, 81) comprend un dispositif de retenue (10, 30) ayant une chaîne transporteuse (11) circulante et des doigts à diviser (12) disposés sur celle-ci ou ayant des moyens de traction sans fin (33) circulants et des barrettes à diviser (32) guidées sur ceux-ci, dans lequel lesdits doigts à diviser (12) ou les barrettes à diviser (32) servent de moyen de retenue pour séparer un nombre défini d'articles (1, 17, 42) formant un groupe d'articles (4-n, 18- n, 44-n), tout en formant une lacune (3) entre les groupes d'articles (4-n, 18-n, 44-n), dans lequel l'application du clip de bouteille (70) audit au moins un article (1, 17, 42) se fait à l'intérieur de la zone qui est définie par l'extension du dispositif de retenue (10, 30), tandis qu'une vitesse desdits au moins deux articles (1, 17, 42) formant le groupe d'articles (4-n, 18-n, 44-n) est réduite au moins temporairement et par zones par rapport à la vitesse du moyen de transport (2, 24) pour les articles (1, 17, 42), au niveau du dispositif de retenue (10, 30), par le moyen de retenue (12, 32), et dans lequel un emballage supplémentaire est appliqué au moyen d'un module d'emballage supplémentaire aux et/ou sur les et/ou autour des articles (1, 17, 42) des groupes d'articles (4-n, 18-n, 44-n).

2. Procédé selon la revendication 1, destiné à réunir et emballer un deuxième groupe d'articles (4-n, 18-n, 44-n) à partir d'au moins un premier groupe d'articles, dans lequel ledit premier groupe d'articles comprend au moins deux articles (1, 17, 42) qui sont réunis par un clip de bouteille (70), dans lequel les articles (1, 17, 42) sont déplacés en un flux d'articles (40) continu au moins à une rangée sur au moins un moyen de transport (2, 22, 24) dans une direction de transport (TR) vers un dispositif de regroupement (9, 20, 52, 81) pour diviser de deuxième groupes d'articles (4-n, 18-n, 44- n), dans lequel ledit dispositif de regroupement (9, 20, 52, 81) comprend au moins un moyen de retenue (12, 32) pour séparer un nombre défini d'articles (1, 17, 42) formant le deuxième groupe d'articles (4-n, 18- n, 44-n), tout en formant une lacune (3), dans lequel l'application du clip de bouteille (70) à au moins deux articles (1, 17, 42) pour former le premier groupe d'articles se fait alors qu'une vitesse (v1*, v17*) desdits au moins deux articles (1, 17, 42) est réduite au moins temporairement et par zones par rapport à une vitesse du moyen de transport (2, 24) pour les articles (1, 17, 42), au niveau du dispositif de regroupement (9, 20, 52, 81), par le moyen de retenue (12, 32).

3. Procédé selon la revendication 1 ou 2, dans lequel l'application du clip de bouteille (70) audit au moins un article (1, 17, 42) se fait dans une large mesure en même temps que la division des articles (1, 17, 42) en ledit groupe d'articles (4-n, 18-n, 44-n), ou dans lequel l'application du clip de bouteille (70) au groupement desdits au moins deux articles (1, 17, 42) du premier groupe d'articles se fait dans une large mesure en même temps que la division des articles (1, 17, 42) en ledit deuxième groupe d'articles (4-n, 18-n, 44-n).

4. Procédé selon l'une quelconque des revendications précédentes, dans lequel le groupe d'articles (4-n, 18-n, 44-n) comprenant ledit au moins un article (1, 17, 42) équipé d'un clip de bouteille (70) est réuni au moyen d'un moyen d'emballage, ou dans lequel le deuxième groupe d'articles (4-n, 18-n, 44-n) comprenant au moins un premier groupe d'articles est réuni au moyen d'un moyen d'emballage.

5. Procédé selon l'une quelconque des revendications précédentes, dans lequel une pluralité d'articles (1, 17, 42) est divisée à l'intérieur du dispositif de regroupement (9, 20, 52, 81) en tant que groupe d'articles (4-n, 18-n, 44-n) et est ensuite réunie au moyen d'un moyen d'emballage, dans lequel l'application dudit au moins un clip de bouteille (70) audit au moins un article (1, 17, 42) se fait pendant la division des articles (1, 17, 42) en tant que groupe d'articles (4-n, 18-n, 44-n) par le dispositif de regroupement (9, 20, 52, 81), ou dans lequel une pluralité de premiers groupes d'articles est séparée à l'intérieur du dispositif de regroupement (9, 20, 52, 81) en tant que deuxième groupe d'articles (4-n, 18- n, 44-n) et est ensuite réunie au moyen d'un moyen d'emballage, dans lequel l'application dudit au moins un clip de bouteille (70) à au moins deux articles (1, 17, 42) se fait pendant la division des articles (1, 17, 42) en tant que deuxième groupe d'articles (4-n, 18-n, 44-n) par le dispositif de regroupement (9, 20, 52, 81).

6. Procédé selon l'une quelconque des revendications précédentes, dans lequel ledit au moins un clip de bouteille (70) est retiré d'un magasin (68) par l'intermédiaire d'un dispositif de manipulation (60) et est posé sur ledit au moins un article (1, 17, 42) dans le flux de récipients (40) en mouvement.

7. Procédé selon l'une quelconque des revendications précédentes, dans lequel ledit au moins un clip de bouteille (70) est retiré d'un magasin (68) par l'intermédiaire d'un dispositif de manipulation (60), dans lequel un deuxième groupe d'articles (4-n, 18-n, 44-n) comprenant au moins deux articles (1, 17, 42) est séparé du flux d'articles (40) par le dispositif de regroupement (9, 20, 52, 81), et dans lequel un clip de bouteille (70) est appliqué à au moins un sous-groupe comprenant au moins deux articles (1, 17, 42), à l'intérieur du deuxième groupe d'articles (4-n, 18-n, 44-n), tandis que la vitesse du deuxième groupe d'articles (4-n, 18-n, 44-n) est réduite par un moyen de retenue (12, 32) du dispositif de regroupement (9, 20, 52, 81), par rapport à la vitesse du moyen de transport (2, 24) pour les articles (1, 17, 42).

8. Procédé selon l'une quelconque des revendications précédentes, dans lequel une division d'articles (42) en groupes d'articles (44) est réalisée dans un premier dispositif de regroupement (81-1), et dans lequel un clip de bouteille (70-1) est appliqué au moyen d'un premier dispositif de manipulation (83-1) à au moins un article (42) de chaque deuxième groupe d'articles (44), tandis que la vitesse des articles (42) ou des groupes d'articles (44) est réduite par un moyen de retenue du premier dispositif de regroupement (81-1) par rapport à la vitesse du moyen de transport pour les articles (42) et groupes d'articles (44), et dans lequel les groupes d'articles (44) sont accumulés au niveau d'un deuxième dispositif de regroupement (81-2) disposé en aval et sont à nouveau divisés en groupes d'articles (44), dans lequel un clip de bouteille (70-2) est appliqué au moyen d'un deuxième dispositif de manipulation (83-1) à au moins un article (42) des groupes d'articles (44-2) disposés entre les groupes d'articles (44-1) déjà munis d'un clip de bouteille (70-1), tandis que la vitesse des articles (42) ou groupes d'articles (44) est réduite par un moyen de retenue du deuxième dispositif de regroupement (81-2) par rapport à la vitesse du moyen de transport pour les articles (42) et groupes d'articles (44).

9. Dispositif d'emballage (50, 80) destiné à emballer des groupes d'articles (4-n, 18-n, 44-n) d'au moins deux articles (1, 17, 42) au moyen d'un moyen d'emballage, le dispositif d'emballage (50, 80) comprenant un dispositif de regroupement (20, 52, 81) pour diviser au moins deux articles (1, 17, 42) en un groupe d'articles (4-n, 18-n, 44-n), un dispositif de manipulation (60) pour appliquer les clips de bouteille (70) à au moins un article (1, 17, 42) du groupe d'articles (18-n, 44-n), un module d'emballage supplémentaire (56, 58) pour appliquer un emballage supplémentaire aux et/ou sur les et/ou autour des articles (1, 17, 42) du groupe d'articles (4-n, 18-n, 44-n) ainsi qu'au moins un moyen de transport (2, 22, 24), dans lequel les articles (1, 17, 42) sont déplacés en un flux d'articles (40) continu au moins à une rangée sur ledit au moins un moyen de transport (2, 22, 24) dans une direction de transport (TR) vers le dispositif de regroupement (20, 52, 81) pour être divisés en groupes d'articles (4-n, 18-n, 44- n), dans lequel un clip de bouteille (70) peut être appliqué à au moins un article (1, 17, 42), lequel clip de bouteille (70) est conçu sous la forme d'une plaque à trous ou en tant que couvercle à liaisons multiples et lequel sert à relier une pluralité de récipients pour obtenir un groupe d'articles (4-n, 18-n, 44-n) ou bien un multipack et à transporter ce groupe d'articles (4-n, 18-n, 44-n) ou bien ces multipacks ou à transporter des articles (1, 17, 42) ou bien récipients individuels, dans lequel ledit dispositif de regroupement (9, 20, 52, 81) comprend un dispositif de retenue (10, 30) ayant une chaîne transporteuse (11) circulante et des doigts à diviser (12) disposés sur celle-ci ou ayant des moyens de traction sans fin (33) circulants et des barrettes à diviser (32) guidées sur ceux-ci, dans lequel lesdits doigts à diviser (12) ou les barrettes à diviser (32) font fonction de moyen de retenue (12, 32) pour retenir temporairement des articles (1, 17, 42) pour former des groupes d'articles (4-n, 18- n, 44-n) espacés, dans lequel l'application du clip de bouteille (70) audit au moins un article (1, 17, 42) se fait à l'intérieur de la zone qui est définie par l'extension du dispositif de retenue (10, 30), tandis qu'une vitesse desdits au moins deux articles (1, 17, 42) formant le groupe d'articles (4-n, 18-n, 44-n) est réduite au moins temporairement et par zones par rapport à la vitesse du moyen de transport (2, 24) pour les articles (1, 17, 42), au niveau du dispositif de retenue (10, 30), par le moyen de retenue (12, 32), dans lequel le dispositif d'emballage (50, 80) comprend une unité de commande, dans lequel au moins le dispositif de regroupement (9, 20, 52, 81) et le dispositif de manipulation (60) destiné à appliquer les clips de bouteille (70) peuvent être commandés et contrôlés par l'unité de commande, dans lequel le dispositif de manipulation (60) destiné à appliquer les clips de bouteille (70) est disposé à l'intérieur ou dans une zone du dispositif de regroupement (9, 20, 52, 81), et dans lequel le dispositif de manipulation (60) peut être commandé en fonction de la position du moyen de retenue (12, 32) du dispositif de regroupement (9, 20, 52, 81) de telle manière que les clips de bouteille (70) peuvent être appliqués à des articles (1, 17, 42) qui sont retenus par le moyen de retenue (12, 32).

10. Dispositif d'emballage (50, 80) selon la revendication 9, destiné à emballer des deuxièmes groupes d'articles (4-n, 18-n, 44-n) d'au moins deux articles (1, 17, 42) au moyen d'un moyen d'emballage, lesdits deuxièmes groupes d'articles (4- n, 18-n, 44-n) comprenant au moins un premier groupe d'articles composé d'au moins deux articles (1, 17, 42) réunis au moyen d'un clip de bouteille (70), ledit dispositif d'emballage (50, 80) comprenant un dispositif de regroupement (9, 20, 52, 81) destiné à diviser au moins deux articles (1, 17, 42) en un deuxième groupe d'articles (4-n, 18-n, 44-n), un dispositif de manipulation (60) destiné à appliquer les clips de bouteille (70) auxdits au moins deux articles (1, 17, 42) formant le premier groupe d'articles, et un module d'emballage supplémentaire (56, 58) destiné à appliquer un emballage supplémentaire aux et/ou sur les et/ou autour des articles (1, 17, 42) du deuxième groupe d'articles (4-n, 18-n, 44-n), le dispositif de regroupement (9, 20, 52, 81) comprenant au moins un moyen de retenue (12, 32) destiné à retenir temporairement des articles (1, 17, 42) pour former des deuxièmes groupes d'articles (4-n, 18-n, 44-n) espacés.

11. Dispositif d'emballage (50, 80) selon la revendication 9, pour un procédé selon l'une quelconque des revendications 1 à 8.

12. Dispositif d'emballage (50, 80) selon l'une quelconque des revendications 9 à 11, dans lequel le dispositif d'emballage (80) comprend deux dispositifs de regroupement (81-1, 81-2) disposés l'un derrière l'autre dans une direction de transport (TR) pour les articles (1, 17, 42), dans lequel à chaque dispositif de regroupement (81-1, 81-2) est associé respectivement un dispositif de manipulation (83-1, 83-2) destiné à appliquer des clips de bouteille (70), et dans lequel, respectivement, seulement un article à traiter sur deux ou un groupe d'articles (44) sur deux peut être traité par le dispositif de manipulation (83-1, 83-2), dans lequel les deux dispositifs de manipulation (83-1, 83-2) sont couplés entre eux de telle sorte que des articles ou bien groupes d'articles (44) respectivement différents peuvent être traités par eux.
